# EUROPÄISCHE PATENTSCHRIFT

(11) **EP 0 757 410 B1**
(45) Veröffentlichungstag und Bekanntmachung des Hinweises auf die Patenterteilung: **22.03.2000**
(21) Anmeldenummer: 96112084.7
(22) Anmeldetag: 26.07.1996
(51) Int. Cl.: H01R 13/53

(54) **Steckvorrichtung für Kabelverbindungen im Hochspannungs-Starkstrombereich**
Plug connection in cable connecting devices for high tension-power current applications
Connexion à fiche pour dispositif de connexion de câbles au domaine de haute tension et de courant fort

(30) Priorität: 01.08.1995 DE 19528126
(43) Veröffentlichungstag der Anmeldung: 05.02.1997
(73) Patentinhaber: ABB PATENT GmbH, 68309 Mannheim (DE)
(72) Erfinder: Stahl, Peter, 67122 Altrip (DE)
(74) Vertreter: Rupprecht, Klaus, Dipl.-Ing.

(56) Entgegenhaltungen:
- EP-A- 0 579 487
- DE-C- 4 139 100
- FR-A- 2 209 483

## Beschreibung

Die Erfindung betrifft eine Steckvorrichtung für Kabelverbindungen im Hochspannungs-Starkstrombereich nach dem Oberbegriff des Anspruchs 1.

Es ist bekannt, im Hochspannungs-Starkstrombereich Steckverbindungen z.B. als Innenkonussteckverbindungen auszuführen, bei denen die Kontaktierung zwischen einem Buchsenteil und einem Steckerteil über einen Lamellenfederring erfolgt. Bei diesem handelt es sich jedoch um ein relativ empfindliches und teures Bauelement, das mit seinen Federlamellen nur in recht bescheidenem Umfang Differenzen des zu überbrükkenden Abstandes auffangen kann, so daß man gezwungen ist enge Fertigungstoleranzen beim Außendurchmesser des Steckerteils und beim Innendurchmesser des Buchsenteils einzuhalten.

In einem Datenblatt "CANTED COIL SPRINGS" der "BAL SEAL ENGENEERING EUROPE BV" wird eine neuartige Spiralfeder für verschiedenartigste Anwendungen beschrieben, deren Federwindungen in einer Richtung schräg verlaufen, so daß sie bei radialem Druck eine federnde Kippbewegung ermöglichen. Diese Feder eignet sich auch als Kontaktelement.

Aufgabe der Erfindung ist es, eine Kontaktierungsvorrichtung nach dem Oberbegriff des Anspruchs 1 zu schaffen, die so aufgebaut ist, daß sie nicht nur eine gute Kontaktgabe ermöglicht, sondern sich bei einfachem Aufbau auch eignet größere Fertigungstoleranzen auszugleichen und die es außerdem ermöglicht die Kontaktelemente so miteinander zu verriegeln, daß ein ungewolltes Öffnen des Kontaktes ausgeschlossen wird.

Diese Aufgabe wird durch die im Anspruch 1 gekennzeichneten Merkmale gelöst. Zweckmäßige Ausgestaltungen und Weiterbildungen des Erfindungsgegenstandes sind in den Unteransprüchen genannt.

Dadurch, daß in Abweichung von der Norm, im koaxialen Bereich zwischen dem Stekkerteil und dem Buchsenteil auf der Innenfläche des Buchsenteils und der Außenfläche des Steckerteils mindestens je eine umlaufende Ringnut ausgebildet ist, und je zwei in der Steckendstellung einander gegenüberliegende Ringnuten gemeinsam einen Federring aufnehmen, gelingt es bei entsprechender Ausbildung des Federrings eine Verrastung zwischen den Kontaktteilen zu erreichen. Hierzu ist vorgesehen mindestens einen Federring als geöffneten oder geschlossenen Spiralfederring auszubilden, der in einer zugehörigen Ringnut liegt und bei dem alle Spiralfederwindungen entlang der Umlaufrichtung seines äußeren, radialen Kreisrings eine vorgegebene einseitige Neigung aufweisen, so daß sie bei radialem Druck auf den Spiralfederring eine diese Neigung verstärkende, definiert federnde Kippbewegung ermöglichen. Der Spiralfederring wird aus einer gestreckten Spiralfeder geformt, deren beide Enden ggf. miteinander verbunden sind. Liegt die zugehörige Ringnut auf einer zylindrischen Innenfläche, so ist ein Verbinden der beiden Spirafederenden überflüssig und die Spiralfeder kann als geöffneter Spiralfederring eingelegt werden.

Ein wesentlicher Vorteil der neuen Steckvorrichtung besteht auch darin, daß der Spiralfederring im Verhältnis zu den Abmessungen der Kontaktelemente so dimensioniert ist, daß er zum Ausgleich von Fertigungstoleranzen größere Differenzen der Ringspaltbreiten überbrücken kann, als das mit einem Lamellenfederring möglich ist.

Für das Anbringen des Spiralfederrings im Bereich der Kontaktvorrichtung stehen zwei Möglichkeiten zur Auswahl. So kann der Spiralfederring in eine Ringnut des Buchsenteils eingelegt werden, die ihn gegen axiale Verschiebung sichert. Das Steckerteil muß dann mit einem die korrespondierende Ringnut bildenden Rastnockenring versehen sein, der eine Verriegelungsflanke und eine Entriegelungsflanke besitzt.

Alternativ kann der Spiralfederring aber auch in eine Ringnut des Steckerteils eingelegt sein, die ihn gegen axiale Verschiebung sichert. In diesem Fall muß das Buchsenteil mit einem Rastnockenring versehen sein, der eine Verriegelungsflanke und eine Entriegelungsflanke besitzt.

Weiterhin ist vorgesehen, daß die Verriegelungsflanke und die Entriegelungsflanke jeweils als Gleitschrägen ausgebildet sind, die ein erleichtertes Gleiten des Spiralfederrings zum Verrasten beim Einstecken, und Entriegeln beim Herausziehen des Steckerteils ermöglichen. Durch entsprechende. Ausbildung der Schrägen sind bei gegebenen Durchmessern die gewünschten Ver- und Entriegelungskräfte einstellbar.

Bei den vorbeschriebenen Hochspannungssteckverbindungen ist es erforderlich, daß jeweils Steckerteil und Buchsenteil aufeinander abgestimmt sind. Probleme könnten dort entstehen, wo genormte Hochspannungssteckbuchsen für Innenkonussteckverbindungen bereits in einer Anlage installiert sind und dennoch ohne Neumontage auf die Vorteile einer verrastbaren Steckverbindung nicht verzichtet werden soll. Für diesen Fall ist vorgesehen, daß der Rastnockenring als separates Teil ausgebildet ist und als solches in der genormten Steckbuchse mit zylindrischer Innenfläche an der richtigen Stelle positioniert und durch Haftungsmittel befestigt ist.

Einen besonders einfachen Aufbau erhält man, wenn der Spiralfederring so ausgebildet ist und mit dem Steckerteil und dem Buchsenteil so zusammenwirkt, daß er sowohl ein Verrasten als auch ein Kontaktieren zwischen diesen beiden Teilen ermöglicht.

Man kann die Steckvorrichtung jedoch auch so aufbauen, daß der Spiralfederring mit dem Steckerteil und dem Buchsenteil so zusammenwirkt, daß er nur oder hauptsächlich ein Verrasten ermöglicht und ein zweiter Federring, der vorzugsweise als Lamellenfederring ausgebildet ist, die Kontaktierung übernimmt. Dies hätte unter anderem den Vorteil, daß ein Federring bezüglich seiner Dimensionierung speziell so ausgelegt werden könnte, daß er sich besonders gut zum Verrasten eignet, während beim anderen Federring ein Material gewählt werden könnte, das eine besonders gute Kontaktierung gewährleistet.

Alle vorbeschriebenen Vorteile und Verbesserungen lassen sich auch beim Aufbau einer Verbindungsmuffe verwirklichen. Hierbei werden zwei zur Verrastung und Kontaktierung vorgesehene Buchsenteile mit einander entgegengesetzter Einstecköffnung in eine Verbindungsmuffe so integriert, daß sie mit zwei Steckerteilen zusammenwirken können, die über die Verbindungsmuffe zwei Kabelenden miteinander verbindet.

Ausführungsbeispiele der Erfindung sind in den Zeichnungen dargestellt und werden im folgenden näher beschrieben. Es zeigen:
- Fig. 1: Eine Innenkonussteckvorrichtung für Hochspannungs-Starkstromkabel,
- Fig. 2: einen Spiralfederring mit schrägen Spiralfederwindungen,
- Fig. 3: einen Spiralfederring mit schrägen Spiralfederwindungen aber mit einer gegenüber Fig. 2 entgegengesetzten Laufrichtung,
- Fig. 4: den Verlauf einer Federkennlinie in Abhängigkeit vom Federweg,
- Fig. 5: den Kontaktbereich einer Innenkonus-Hochspannungssteckvorrichtung,
- Fig. 6: eine Variante der Darstellung nach Fig.5,
- Fig. 7: eine weitere Variante der Darstellung nach Fig.5,
- Fig. 8: eine Verbindungsmuffe für Hochspannungsstarkstromkabel.

Wie man in Fig.1 erkennen kann, besitzt eine Innenkonussteckvorrichtung einen Innenkonusstecker mit einem Steckerteil 1a, einem Gehäuse 23 und einem Feldsteuerkonus 22, der ein Kabelende 20 mit einem Leiterende 19 umschließt und in ein Buchsenteil 2a mit seinem Isolierkörper 21 eingesteckt wird. Zur Kontaktierung zwischen dem Steckerteil 1a und dem Buchsenteil 2a ist ein Spiralfederring 3a vorgesehen, der einen zwischen beiden Teilen liegenden Ringspalt 5 überbrückt.

Den Fig. 2 und 3 kann man die besondere Ausbildung des Spiralfederrings 3a entnehmen. Der Ring entsteht durch das Verbinden der beiden freien Enden einer langgestreckten Spiralfeder, deren eigentliche Besonderheit jedoch in ihren schräggestellten Spiralfederwindungen 4a besteht. Die in einer Umlaufrichtung 12 gekippten Spiralfederwindungen 4a ermöglichen eine Federwirkung, die durch eine Änderung der jeweiligen Kippstellung der einzelnen Spiralfederwindungen 4a hervorgerufen wird. Bei radialem Druck 13 werden die Spiralfederwindungen 4a mehr oder minder gestaucht. Diesen Vorgang verdeutlicht Fig. 4, in der die Federkraft P in Abhängigkeit vom Federweg dargestellt ist. In ihrer Stellung E hat die Spiralfeder erst einen kurzen Federweg zurückgelegt, was einer geringen Stauchung bzw. Schrägstellung der Federwindungen entspricht. Eine Steigerung der Stauchung zeigt die Stellung F, der die Stauchungsendstellung G folgt. Entgegen dem linearen Kennlinieverlauf A üblicher Spiralfedern weist die hier beschriebene Spiralfeder eine nichtlineare Charakteristik mit steilem Anstieg B im Anfangsbereich, extrem flachem Verlauf im Arbeitsbereich C und wieder steilem Anstieg im Endbereich D auf. Bei einer großen Zahl von Spiralfederwindungen 4a ergibt sich auch eine sehr gute allseits aufliegende Kontaktierung durch die als federnde Segmente 4 wirkenden Spiralfederwindungen 4a.

Nach dieser Erläuterung ist leicht zu verstehen, daß ein in eine Ringnut 6 eingelegter Spiralfederring 3a geeignet ist für die notwendige Kontaktierung zu sorgen. Der Spiralfederring 3a taucht in seiner entspannten, also nicht gestauchten Form nur soweit in eine ihn axial fixierende Ringnut 6 ein, daß er aus dieser nicht herausgleiten kann, wenn beim Aufstecken ein axialer Druck auf ihn ausgeübt wird. Andererseits wird man die Tiefe der Ringnut 6 so bemessen, daß der vollständig komprimierte oder gestauchte Spiralfederring 3a in ihr Platz findet. Bei entsprechender Dimensionierung ist mit dem Spiralfederring 3a ein großer Federweg erreichbar, der es ermöglicht große, bzw. sehr unterschiedliche Differenzen zwischen dem äußeren Durchmesser des Steckerteils 1a und dem inneren Durchnesser des Buchsenteils 2a auszugleichen.

Die Fig. 5 bis 7 zeigen verschiedene Varianten des Kontaktbereiches eines Innenkonussteckverbinders für Hochspannungs-Starkstromkabel, wie er in Fig. 1 dargestellt ist. Erkennbar ist jeweils ein als Steckerteil 1a ausgebildetes inneres Kontaktelement 1 und ein als Buchsenteil 2a ausgebildetes äußeres Kontaktelement 2, sowie ein Rastnokkenring 18 mit einer Verriegelungsflanke 14, die über eine Nockenkuppe 18a zu einer Entriegelungsflanke 15 führt. Ein in einer Ringnut 6 des Buchsenteils 2a liegender Spiralfederring 3a wird beim Einstecken des Steckerteils 1a von der Verriegelungsflanke 14 des Rastnockenrings 18 zunächst auf ein Kompressionsprofil 17 gestaucht, kann sich jedoch hinter der Nockenkuppe 18a in einer Ringnut 6b des Steckerteils 1 a wieder auf sein Verrastprofil 16 entspannen und dadurch in dieser Stellung verrasten. Während Fig. 5 diese Raststellung zeigt, befindet sich das Steckerteil 1a bei Fig. 6 in einer Zwischenstellung auf der Nockenkuppe 18a, bei der der Spiralfederring 3a stark gestaucht ist und anschließend entweder zu Entriegelung über die Entriegelungsflanke 15 oder zur Verriegelung über die Verriegelungsflanke 14 gleitet.

Während bei den Darstellungen nach den Fig. 5 und 6 der Spiralfederring 3a so ausgelegt ist, daß er gleichzeitig für die Verriegelung und für die Kontaktierung sorgt, dient er bei der Ausführung nach Fig. 7 nur bzw. primär zur Verriegelung und überläßt die Kontaktierung einem weiteren Federring 3, der hier als Lamellenfederring 3b ausgebildet ist. Dies setzt jedoch voraus, daß der zu überbrückende Ringspalt 5 nur relativ kleine Toleranzen aufweist. Andernfalls wird man auch zur Kontaktierung einen entspechend dimensionierten, gut leitenden Spiralfederring 3a verwenden.

## Patentansprüche

1. Steckvorrichtung für Kabelverbindungen im Hochspannungsbereich, insbesondere Innenkonussteckvorrichtung, mit einem inneren am Kabelende befestigten Steckerteil (1a) und einem äußeren, das Steckerteil (1a) aufnehmenden Buchsenteil (2a) und mindestens einem Federring (3), der durch federnde Segmente (4) einen in ihrer koaxialen Lage zwischen den beiden Teilen (1, 2) verbleibenden Ringspalt (5) überbrückt, und mit mindestens einer Ringnut (6) pro Federring (3), die diesen an einem der beiden Teile (1, 2) axial festhält, dadurch gekennzeichnet, daß im koaxialen Bereich zwischen Steckerteil (1a) und Buchsenteil (2a) auf der Innenfläche des Buchsenteils (2a) und der Außenfläche des Steckerteils (1a) mindestens je eine umlaufende Ringnut (6) ausgebildet ist, und je zwei in der Steckendstellung einander gegenüberliegende Ringnuten (6a, 6b) gemeinsam einen Federring (3) aufnehmen und dieser als geöffneter oder geschlossener Spiralfederring (3a) geformt ist, und alle Spiralfederwindungen (4a) des Spiralfederrings (3a) in Umlaufrichtung seines äußeren Kreisrings (7) eine vorgegebene einseitige Neigung aufweisen, so daß sie bei radialem Druck auf den Spiralfederring (3a) eine diese Neigung verstärkende, definiert federnde Kippbewegung ermöglichen und dadurch beim Einstecken in eine der beiden Ringnuten (6) eintauchen und bei Erreichen der Steckendstellung in der jeweils anderen der beiden Ringnuten (6a, 6b) verrasten.

2. Steckvorrichtung nach Anspruch 1, dadurch gekennzeichnet, daß der Spiralfederring (3a) in eine Ringnut (6a) des Buchsenteils (2a) eingelegt ist, die ihn gegen axiale Verschiebung sichert und das Steckerteil (1a) mit einem die korrespondierende Ringnut (6b) bildenden Rastnockenring (18) versehen ist, der eine Verriegelungsflanke (14) und eine Entriegelungsflanke (15) besitzt.

3. Steckvorrichtung nach Anspruch 1, dadurch gekennzeichnet, daß der Spiralfederring (3a) in eine Ringnut (6b) des Steckerteils (1a) eingelegt ist, die ihn gegen axiale Verschiebung sichert und das Buchsenteil (2a) mit einem Rastnockenring (18) versehen ist, der eine Verriegelungsflanke (14) und eine Entriegelungsflanke (15) besitzt.

4. Steckvorrichtung nach einem der Ansprüche 1 bis 3, dadurch gekennzeichnet, daß die Verriegelungsflanke (14) und die Entriegelungsflanke (15) jeweils als Gleitschrägen ausgebildet sind, die ein erleichtertes Gleiten des Spiralfederrings (3a) zum Verrasten beim Einstecken und Entriegeln beim Herausziehen des Steckerteils (1a) ermöglichen.

5. Steckvorrichtung nach einem der Ansprüche 3 und 4, dadurch gekennzeichnet, daß der Rastnockenring (18) als separates Teil ausgebildet ist und als solches in einer genormte Steckbuchse mit zylindrischer Innenfläche an der richtigen Stelle positioniert und durch Haftungsmittel befestigt ist.

6. Steckvorrichtung nach einem der vorhergehenden Ansprüche, dadurch gekennzeichnet, daß der Spiralfederring (3a) so ausgebildet ist und mit dem Steckerteil (1a) und dem Buchsenteil (2a) so zusammenwirkt, daß er sowohl ein Verrasten als auch ein Kontaktieren zwischen diesen beiden Teilen (1a, 2a) ermöglicht.

7. Steckvorrichtung nach einem der Ansprüche 1 bis 5, dadurch gekennzeichnet, daß der Spiralfederring (3a) so ausgebildet ist und mit dem Steckerteil (1a) und dem Buchsenteil (2a) so zusammenwirkt, daß er nur oder hauptsächlich ein Verrasten ermöglicht und ein zweiter Federring (3), der vorzugsweise als Lamellenfederring (3b) oder Spiralfederring (3a) ausgebildet ist, die Kontaktierung übernimmt.

8. Steckvorrichtung nach einem der Ansprüche 1 bis 7, dadurch gekennzeichnet, daß zwei zur Verrastung und Kontaktierung vorgesehene Buchsenteile (2a) mit einander entgegengesetzten Einstecköffnungen in eine Verbindungsmuffe (24) integriert sind und mit zwei Steckerteilen (1a) zusammenwirken, die über die Verbindungsmuffe (24) zwei Kabelenden mit einander verbindet.

9. Steckvorrichtung nach einem der Ansprüche 2 bis 8, dadurch gekennzeichnet, daß die beim Verrasten und Entriegeln aufzuwendenden Ver- und Entriegelungskräfte durch eine definierte Gestaltung der Verriegelungsflanken (14) und der Entriegelungsflanken (15), insbesondere bezüglich ihres Winkels zur Steckachse, sowie durch geeignete Auswahl des Spiralfederrings (3a), insbesondere bezüglich des Materials, Drahtdurchmessers und der Windungshöhe.

## Claims

1. A plug-and-socket device for cable joints in the high-voltage range, in particular an inside conical plug-and-socket device, with an inside plug part (1a) fastened to the cable end and an outside socket part (2a) receiving the plug part (1a) and at least one spring washer (3) which by means of resilient segments (4) bridges an annular clearance remaining in their coaxial position between the two parts (1, 2) and with at least one annular slot (6) per spring washer (3) which fixes the same on one of the two parts, characterised in that at least one circular annular slot (6) is arranged in the coaxial zone between the plug part (1a) and the socket part (2a) on the inside surface of the socket part (2a) and the outside surface of the plug part (1a) and two mutually opposite annular slots (6a, 6b) each jointly receive in the final plug-in position one spring washer (3), with the same being arranged as an opened or closed helical spring washer (3a), and all helical spring windings (4a) of the helical spring washer (3a) having a predetermined one-sided inclination in the circumferential direction of its outer annulus, so that in the case of radial pressure on the helical spring washer (3a) they allow a defined elastic tilting movement which reinforces this inclination and thus immerse in one of the two annular slots during the insertion and upon reaching the final plug-in position snap into the respective other of the two annular slots (6a, 6b).

2. A plug-and-socket device as claimed in claim 1, characterised in that the helical spring washer (3a) is placed in an annular slot (6a) of the socket part (2a) which secures it against axial displacement and the plug part (1a) is provided with a snap cam ring (18) which forms the corresponding annular slot (6) and comprises a latching flank (14) and an unlatching flank (15) .

3. A plug-and-socket device as claimed in claim 1, characterised in that the helical spring washer (3a) is inserted into an annular slot (6b) of the plug part (1a) which secures it against axial displacement and the socket part (2a) is provided with a snap cam ring (18) which comprises a latching flank (14) and an unlatching flank (15).

4. A plug-and-socket device as claimed in one of the claims 1 to 3, characterised in that the latching flank (14) and the unlatching flank (15) are each arranged as sliding slopes which allow a facilitated sliding of the helical spring washer (3a) for latching during insertion and unlatching during withdrawal of the plug part (1a).

5. A plug-and-socket device as claimed in one of the claims 3 and 4, characterised in that the snap cam ring (18) is arranged as a separate part and is positioned as such at the correct location in a standardised receptacle with a cylindrical inside surface and is fastened by means of an adhesive.

6. A plug-and-socket device as claimed in one of the preceding claims, characterised in that the helical spring washer (3a) is arranged in such a way and co-operates with the plug part (1a) and the socket part (2a) in such a way that it allows both latching as well as making contact between the two parts (1a, 2a).

7. A plug-and-socket device as claimed in one of the claims 1 to 5, characterised in that the helical spring washer (3a) is arranged in such a way and co-operates with the plug part (1a) and the socket part (2a) in such a way that it only or mainly allows latching and a second spring washer (3), which is preferably arranged as a lamellar spring washer (3) or helical spring washer (3a), assumes the function of making contact.

8. A plug-and-socket device as claimed in one of the claims 1 to 7, characterised in that two socket parts (2a) which are provided for latching and making contact and comprise mutually opposite plug-in openings are integrated in a junction sleeve (24) and co-operate with two plug parts (1a) which by way of the junction sleeve (24) connect two cable ends with one another.

9. A plug-and-socket device as claimed in one of the claims 2 to 8, characterised in that the latching and unlatching forces to be exerted during the latching and unlatching are determined by a defined arrangement of the latching flanks (14) and the unlatching flanks (15), in particular with respect to their angle to the plug-in axis, as well as by suitable selection of the helical spring washer (3a), in particular concerning the material, wire diameter and pitch of turns.

## Revendications

1. Dispositif d'embrochage pour des connexions de câbles dans le domaine de la haute tension, en particulier dispositif d'embrochage à cône intérieur, comprenant une partie broche (1a) intérieure, fixée à l'extrémité du câble, une partie douille (2a) extérieure, recevant la partie broche (1a), et au moins un anneau élastique (3) qui, par des segments élastiques (4), comble une fente annulaire (5) subsistant entre les deux parties (1, 2) dans la position coaxiale de ces derniers, et au moins une gorge annulaire (6) par anneau élastique (3), gorge par laquelle ledit anneau est immobilisé axialement sur l'une des deux parties (1, 2), caractérisé par le fait que dans la zone coaxiale entre la partie broche (1a) et la partie douille (2a), au moins une gorge annulaire (6) circonférentielle est ménagée respectivement dans la surface intérieure de la partie douille (2a) et dans la surface extérieure de la partie broche (1a), que deux gorges annulaires (6a, 6b) qui, en position finale d'embrochage, se trouvent face à face, reçoivent en commun un anneau élastique (3), que ce dernier est conformé sous la forme d'un ressort hélicoïdal (3a) en anneau ouvert ou fermé, et que toutes les spires (4a) du ressort hélicoïdal (3a) formant anneau présentent, dans la direction circonférentielle de la couronne extérieure (7) de cet anneau, une inclinaison unilatérale prédéterminée des spires de manière à permettre, en cas de pression radiale exercée sur le ressort hélicoïdal (3a), un mouvement de basculement élastique défini, renforçant cette inclinaison, et à pénétrer, lors de l'embrochage, dans l'une des deux gorges annulaires (6) pour s'encliqueter, dans la position finale d'embrochage, respectivement dans l'autre desdites deux gorges annulaires (6a, 6b).

2. Dispositif d'embrochage suivant la revendication 1, caractérisé par le fait que le ressort hélicoïdal (3a) est monté dans une gorge annulaire (6a) de la partie douille (2a) qui l'immobilise en translation axiale et que la partie broche (1a) est munie d'un anneau (18) formant bourrelet d'encliquetage et définissant la gorge annulaire (6b) correspondante, ledit anneau présentant un flanc de verrouillage (14) et un flanc de déverrouillage (15).

3. Dispositif d'embrochage suivant la revendication 1, caractérisé par le fait que le ressort hélicoïdal (3a) est monté dans une gorge annulaire (6b) de la partie broche (1a), gorge qui l'immobilise en translation axiale, et que la partie douille (2a) est munie d'un anneau (18) formant bourrelet d'encliquetage, qui comporte un flanc de verrouillage (14) et un flanc de déverrouillage (15).

4. Dispositif d'embrochage suivant l'une des revendications 1 à 3, caractérisé par le fait que le flanc de verrouillage (14) et le flanc de déverrouillage (15) sont réalisés respectivement sous forme de rampes de glisssement qui facilitent le glissement du ressort hélicoïdal (3a) en vue du verrouillage lors de l'embrochage, et en vue du déverrouillage lors du retrait de la partie broche (1a).

5. Dispositif d'embrochage suivant l'une des revendications 3 et 4, caractérisé par le fait que l'anneau (18) formant bourrelet d'encliquetage est réalisé sous forme de partie séparée et est positionné en tant que telle, et fixé par adhésif, à l'endroit correct, dans une douille d'embrochage normalisée à surface intérieure cylindrique.

6. Dispositif d'embrochage suivant l'une des revendications précédentes, caractérisé par le fait que le ressort hélicoïdal (3a) est conformé et coopère avec la partie broche (1a) et avec la partie douille (2a) de telle manière qu'il permette aussi bien un verrouillage qu'un contact entre lesdites deux parties (1a, 2a).

7. Dispositif d'embrochage suivant l'une des revendications 1 à 5, caractérisé par le fait que l'anneau élastique en forme de ressort hélicoïdal (3a) est conformé et coopère avec la partie broche (1a) et avec la partie douille (2a) de telle manière qu'il permette uniquement ou principalement un verrouillage et qu'un deuxième anneau élastique (3) qui est de préférence réalisé sous forme d'anneau élastique (3b) à lamelles ou de ressort hélicoïdal (3a) assume la fonction de contact.

8. Dispositif d'embrochage suivant l'une des revendications 1 à 7, caractérisé par le fait que deux parties douilles (2a) prévues pour le verrouillage et le contact sont intégrées, leurs ouvertures d'embrochage étant opposées, à un manchon de connexion (24) et coopèrent avec deux parties broches (1a) qui relient deux extrémités de câble entre elles en passant par le manchon de connexion (24).

9. Dispositif d'embrochage suivant l'une des revendications 2 à 8, caractérisé par le fait que les efforts de verrouillage et de déverrouillage à appliquer lors du verrouillage et du déverrouillage sont définis par une conformation définie des flancs de verrouillage (14) et des flancs de déverrouillage (15), en particulier en ce qui concerne leur angle par rapport à l'axe d'embrochage, ainsi que par un choix approprié du ressort hélicoïdal (3a) en anneau, en particulier en ce qui concerne son matériau, le diamètre du fil et le pas des spires.
